# EUROPÄISCHE PATENTSCHRIFT

(11) **EP 3 251 141 B1**
(45) Veröffentlichungstag und Bekanntmachung des Hinweises auf die Patenterteilung: **28.11.2018**
(21) Anmeldenummer: 16702335.7
(22) Anmeldetag: 13.01.2016
(51) Int. Cl.: H01H 39/00

(54) **PYROTECHNISCHES SICHERUNGSELEMENT**
PYROTECHNIC SAFETY ELEMENT
ÉLÉMENT DE SÉCURITÉ PYROTECHNIQUE

(30) Priorität: 27.01.2015 DE 102015201371
(43) Veröffentlichungstag der Anmeldung: 06.12.2017
(73) Patentinhaber: LEONI Bordnetz-Systeme GmbH, 97318 Kitzingen (DE)
(72) Erfinder: BURGER, Martin, 97320 Buchbrunn (DE); STEINER, Peter, 96152 Burghaslach (DE)
(74) Vertreter: FDST Patentanwälte
(86) Internationale Anmeldenummer: PCT/EP2016/050495
(87) Internationale Veröffentlichungsnummer: WO 2016/120062

(56) Entgegenhaltungen:
- EP-A1- 1 710 871
- EP-A1- 2 187 417
- DE-U1-202004 004 393
- FR-A1- 2 911 719
- FR-A1- 3 005 200

## Beschreibung

Die Erfindung betrifft ein pyrotechnisches Sicherungselement, insbesondere für den Kraftfahrzeugbereich, umfassend einen Leiter, eine pyrotechnische Einheit mit einer pyrotechnischen Treibladung, einen Trennkörper zum Durchtrennen des Leiters sowie ein Gehäuse.

Zur Absicherung von Strompfaden eines Bordnetzes eines Kraftfahrzeugs werden typischerweise sogenannte Schmelzsicherungen in die Strompfade integriert, die beim Auftreten eines Überstroms aufschmelzen oder durchschmelzen und hierdurch den entsprechenden Strompfad oder die entsprechenden Strompfade von der Energiezufuhr trennen.

Darüber hinaus werden im Kraftfahrzeugbereich auch sogenannte pyrotechnische Sicherungselemente eingesetzt, die nicht zur Vermeidung von Überströmen dienen, sondern durch ein Zündsignal, also eine aktive Ansteuerung, ausgelöst werden, wenn eine vorgegebene Bedingung, die sogenannte Auslösebedingung, erfüllt ist. Somit handelt es sich bei einem pyrotechnischen Sicherungselement, auch pyrotechnischer Sicherheitsschalter, pyrotechnischer Schalter oder pyrotechnisches Trennelement genannt, um eine Art Notausschalter der Stopp-Kategorie 0 (EN ISO 13850:2008 Pkt. 4.1.4 und EN 60204-1:2006 Pkt. 9.2.2), der sich prinzipiell manuell auslösen lässt und/oder unter der vorgegebene Auslösebedingung automatisch angesteuert und hierdurch ausgelöst wird.

Ein entsprechendes pyrotechnisches Sicherungselement ist dabei nach an sich bekanntem Prinzip aufgebaut und umfasst eine einen pyrotechnischen Treibsatz, der durch ein elektrisches Zündsignal, beispielsweise ein Sensorsignal eines angeschlossenen Sensors, gezündet wird und infolgedessen einen Trennkörper, meinst einen Keil oder einen Bolzen beschleunigt, so dass dieser einen elektrischen Leiter mechanisch durchtrennt.

Im Kraftfahrzeugbereich werden entsprechende pyrotechnische Sicherungselemente meist als sogenannter Batterietrennschalter eingesetzt, der im Falle eines Verkehrsunfalls die Batterie oder dem Akkumulator des Kraftfahrzeugs vom übrigen Bordnetz des Kraftfahrzeugs trennt und somit quasi isoliert. Hierdurch wird verhindert, dass unfallbedingt freiliegende und/oder beschädigte elektrische Kabelverbindungen oder aber freiliegende und/oder beschädigte Elektronikkomponenten ein Risiko, insbesondere für Rettungskräfte, darstellen, also z.B. auslaufendes Öl oder Benzin entzünden.

EP-A-1710871 offenbart ein Sicherungselement nach dem Oberbegriff des Anspruchs 1.

Ausgehend hiervon liegt der Erfindung die Aufgabe zugrunde, ein vorteilhaft ausgestaltetes pyrotechnisches Sicherungselement anzugeben.

Diese Aufgabe wird erfindungsgemäß gelöst durch ein pyrotechnisches Sicherungselement mit den Merkmalen des Anspruchs 1. Bevorzugte Weiterbildungen sind in den rückbezogenen Ansprüchen enthalten.

Ein entsprechendes pyrotechnisches Sicherungselement ist dabei insbesondere für den Kraftfahrzeugbereich ausgelegt und umfasst einen Leiter, eine pyrotechnische Einheit, einen Trennkörper und ein Gehäuse. Hierbei ist der Leiter durch zwei separate Leiterteilstücke ausgebildet, welche an einer Verbindungsstelle miteinander verbunden sind und im Auslösefall durch den Trennkörper an der Verbindungstelle wieder getrennt werden.

Anstatt also wie bisher üblich eine pyrotechnische Einheit mit einem Trennkörper an einem massiven, einteiligen und einstückigen Leiter zu positionieren und diesen mittels des Trennkörpers im Auslösefall zu durchtrennen, wird bei einem hier vorgestellten pyrotechnischen Sicherungselement im Auslösefall eine Verbindung zwischen zwei Leiterteilstücken getrennt oder aufgebrochen, die zuvor unter vorgegebenen Bedingungen hergestellt wurde.

Hierbei ist die Verbindung derart gestaltet, dass die für eine Trennung aufzubringenden Kräfte signifikant geringer sind, als die Kräfte, die aufzubringen sind, um einen massiven Leiter zu durchtrennen. Infolge dessen lässt sich dann eine einfachere und kompaktere pyrotechnische Einheit im pyrotechnischen Sicherungselement einsetzen und dementsprechend weist ein pyrotechnisches Sicherungselement bevorzugt eine pyrotechnische Einheit auf, die im Auslösefall eine verringerte Menge Energie umsetzt.

Zwar lässt sich prinzipiell die für eine Trennung aufzubringende Kraft auch dadurch reduzieren, indem Materialaussparungen im Rahmen einer Nachbearbeitung in einen massiven Leiter beispielsweise durch Bohren oder Fräsen eingebracht werden, jedoch ist eine solche Nachbearbeitung, auch im Vergleich zu der hier vorgestellten Lösung, verhältnismäßig aufwändig und kostenintensiv.

Gemäß einer bevorzugten Ausgestaltungsvariante ist weiter jedes Leiterteilstück durch einen Leiterstreifen oder Blechstreifen ausgebildet und beispielsweise aus Kupfer, beispielsweise CU-ETP, einer Kupferlegierung, Aluminium oder einer Aluminiumlegierung hergestellt.

Die Verbindung der beiden Leiterteilstücke erfolgt bevorzugt anwendungszweckabhängig, also z.B. auch in Abhängigkeit des verwendeten Materials für die Leiterteilstücke, wobei die Verbindung in jedem Fall derart ausgestalt ist, dass die für die Trennung aufzubringenden Kräfte möglichst genau und zweckmäßig vorgegeben werden. Zudem ist die Verbindung derart ausgestaltet, dass sichergestellt ist, dass nach einem Auslösen des pyrotechnischen Sicherungselements nicht nur die Verbindung zwischen den beiden Leiterteilstücken aufgebrochen ist, sondern die beiden Leiterteilschnitte auch ausreichend weit räumlich voneinander getrennt sind, so dass weder infolge einer Berührung noch infolge eines Überschlags Strom über die beiden Leiterteilstücke fließt.

Dabei sind die beiden Leiterteilstücke bevorzugt als Blechstreifen ausgebildet, wobei deren Enden aufeinander aufliegen, sodass sich diese überlappen und im Endbereich oder Überlappbereich flächig berühren. Auf diese Weise ist sichergestellt, dass der Übergangswiderstand zwischen den beiden Leiterteilstücken relativ gering ist, solange die Verbindung zwischen den beiden Leiterteilstücken intakt ist.

Um den Fertigungsaufwand für das pyrotechnische Sicherungselement möglichst einfach zu halten, ist es zudem vorteilhaft, die beiden Leiterteilstücke durch Verformung oder Umformung miteinander zu verbinden. Es wird also bevorzugt eine rein mechanische und/oder formschlüssige Verbindung zwischen den beiden Leiterteilstücken ausgebildet und auf eine stoffflüssige Verbindung, beispielsweise durch Verkleben oder Verschweißen wird vorzugsweise verzichtet.

In vorteilhafter Weiterbildung erfolgt die Verbindung der beiden Leiterteilstücke mittels Durchsetzfügen, auch Clinchen genannt, wobei hierfür zweckdienlicher weise als Blechstreifen ausgebildete Leiterteilstücke verwendet werden. Diese werden dann vorteilhafterweise für den Prozess des Durchsetzfügens derart angeordnet, dass ein Ende eines Leiterstreifens auf einem Ende des anderen Leiterstreifens aufliegt, so dass sich die entsprechenden Enden überlappen, und genau in diesem Bereich, in dem sich die beiden Enden überlappen, erfolgt dann die Verbindung der beiden Leiterstreifen durch Durchsetzfügen.

Hierzu werden die beiden entsprechend angeordneten Leiterteilstücke typischerweise zwischen einer sogenannten Matrize und einem Stempel angeordnet und die Verbindung zwischen den Leiterteilstücken wird dann hergestellt, indem der Stempel und die Matrize aufeinander zubewegt werden. Hierbei ist der Stempel beispielsweise zylinderförmig ausgestaltet und die Matrize weist eine zylinderförmige Vertiefung mit gegenüber dem Stempel vergrößerten Abmessungen auf, so dass beim Durchsetzfügen die Zylinderform des Stempels zumindest teilweise in die zylinderförmige Vertiefung der Matrize getrieben werden kann und zwischen der Zylinderform des Stempels und der zylinderförmigen Vertiefung der Matrize noch genügend Raum für Material der beiden Leiterteilstücke gegeben ist.

Dabei ist es weiter vorteilhaft, wenn die Blechstreifen oder Leiterstreifen eine Blechdicke oder Blechstärke zwischen 0,4 mm und 1,2 mm aufweisen und wenn der Leiterquerschnitt größer 10 mm² ist.

Desweiteren ist es günstig, einen Angriff für den Trennkörper konstruktiv vorzugeben, durch den die gewünschte Bewegung des Trennkörpers im Auslösefall unterstützt wird, unter anderem, da hierdurch die Zuverlässigkeit des pyrotechnischen Sicherungselements erhöht wird. Weist der Trennkörper also beispielsweise eine Keilform auf, so ist es vorteilhaft, eine Art Kerbe oder eine zum Trennkörper hin geöffnete Winkelform als Angriff vorzugeben, so dass der keilförmige Trennköper im Auslösefall in die Kerbe oder die Winkelform getrieben wird und hierdurch in eine gezielt vorgegebene Bewegung gezwungen wird.

Sind nun die beiden Leiterteilstücke als Blechstreifen ausgebildet, die im Bereich der Verbindungstelle aufeinander aufliegen, so ist es zweckdienlich, für den Trennkörper im Auslösefall eine Bewegung derart vorzugeben, dass dieser zwischen die beiden aufeinander aufliegenden Leiterteilstücke getrieben wird und dadurch die beiden Leiterteilstücke räumlich voneinander trennt. Hierfür ist es von Vorteil, wenn jenes Ende des Leiterteilstücks, auf welches sich der Trennkörper im Auslösefall zubewegt, vom anderen Leiterteilstück weggebogen, also quasi hochgebogen, ist, so dass der Trennkörper im Auslösefall unter das weg- bzw. hochgebogene Ende des entsprechenden Leiterteilstücks gezwungen und zwischen die beiden Leiterteilstücke getrieben wird. Ist der Trennkörper dabei keilförmig ausgestaltet, so wird im Auslösefall die Verbindung zwischen den beiden Leiterteilstücken getrennt, indem der Trennkörper das eine Leiterteilstück von dem anderen Leiterteilstück abhebt oder abschabt.

In vorteilhafter Weiterbildung sind dann zwei streifenförmig ausgestaltete Leiterteilstücke entlang einer gemeinsamen Achse ausgerichtet und angeordnet, so dass sie sich also in einer Längsrichtung aneinander anschließen. Entlang dieser gemeinsamen Achse bewegt sich der Trennkörper im Auslösefall in Längsrichtung, um die beiden Leiterteilstücke voneinander zu trennen. Vorzugsweise liegt dabei ein Ende des einen Leiterstreifens auf einem Ende des anderen Leiterstreifens auf, so dass sich die beiden Enden bereichsweise überlappen und flächig aufeinander aufliegen.

Auf einem der beiden streifenförmigen Leiterteilstücke ist dann weiter bevorzugt ein insbesondere keilförmiger Trennkörper positioniert, der sich im Auslösefall beispielsweise schlittenartig entlang des entsprechenden Leiterteilstücks in Richtung der Verbindungsstelle, also in Richtung des Bereichs, in dem die beiden Enden der beiden Leiterteilstücke aufeinander aufliegen, bewegt oder vielmehr in die entsprechende Richtung getrieben wird. Hierbei liegt auf derselben Seite des einen Leiterteilstücks, auf der der Trennkörper aufliegt, auch das andere Leiterteilstück im Bereich der Verbindungsstelle auf, dessen dem keilförmigen Trennkörper zugewandtes Endstück vom anderen Leiterteilstück weggebogen ist, so dass dieses Endstück zusammen mit dem anderen Leiterteilstück einen winkelförmigen Angriff für den keilförmigen Trennkörper ausbildet, in den der keilförmige Trennkörper im Auslösefall getrieben wird, wodurch der Trennkörper zwischen den beiden Leiterteilstücke gezwungen wird und diese dadurch sicher voneinander löst und räumlich voneinander trennt.

Für eine zuverlässige Führung des Trennkörpers ist dieser bevorzugt mit einem Führungselement an dem einen Leiterteilstück gleitfähig gelagert. Das Führungselement ist dabei insbesondere als eine beispielsweise seitlich am Leiterteilstück angeordnete Führungsleiste ausgebildet bzw. umfasst zumindest eine solche.

Alternativ hierzu sind die beiden Leiterteilstücke derart aneinander befestigt, dass diese eine Winkelform ausbilden und dementsprechend nicht entlang einer gemeinsamen Achse angeordnet sind. Außerdem ist es zweckdienlich auch die Bewegungsrichtung oder Bahn des Trennkörpers im Auslösefall relativ zu den Ausrichtungen der beiden Leiterteilstücke an den jeweiligen Anwendungszweck und/oder die jeweilige Bauraumvorgabe anzupassen.

Da der Trennkörper infolge der Ausgestaltung eines hier vorgestellten pyrotechnischen Sicherungselements im Auslösefall relativ geringen Belastungen ausgesetzt ist, lässt sich bei einem hier vorgestellten pyrotechnischem Sicherungselement auch ein aus Kunststoff hergestellter Trennkörper einsetzen und zugunsten einer möglichst einfachen Fertigung sowie aus Kostengründen wird bevorzugt auch ein Trennkörper aus Kunststoff, beispielsweise aus Polyoxymethylen (POM), eingesetzt.

Auch das Gehäuse wird bevorzugt aus einem Kunststoff gefertigt, wobei hier beispielweise Polyamid (PA) oder Polybutylenterephthalat (PBT) zum Einsatz kommt. Zudem ist das Gehäuse vorteilhafterweise einfach gehalten, insbesondere auch, um die Endmontage, also die Zusammensetzung der vorgefertigten Einzelteile zum pyrotechnischen Sicherungselement, einfach zu halten. Bevorzugt ist dabei das Gehäuse aus genau zwei Gehäuseteilen aufgebaut, nämlich einer Seitenwand und einer Gehäusebasis, bei der eine Gehäuseschale und ein Gehäusedeckel über eine Scharnier, insbesondere ein Filmscharnier, miteinander verbunden sind.

Jene Gehäusebasis, die im Montageendzustand typischerweise die meisten übrigen Komponenten des pyrotechnischen Sicherungselements umhüllt, wird weiter bevorzugt im Rahmen der Endmontage verschlossen und insbesondere luftdicht abgeschlossen, beispielsweise indem die Gehäuseschale und der Gehäusedeckel miteinander verschweißt werden, also zum Beispiel an der dem Filmscharnier gegenüberliegenden Seite. Hierdurch wird erreicht, dass der im Auslösefall mittels der pyrotechnischen Treibladung des pyrotechnischen Sicherungselements generierte Druck im Wesentlichen vollständig zur Beschleunigung des Trennkörpers genutzt werden kann und nicht quasi ungenutzt aus dem Gehäuse entweichen kann.

Zur Fixierung des Gehäuses oder zur mechanischen Befestigung des Gehäuses an den miteinander verbundenen Leiterteilstücken, ist bevorzugt an zumindest einem Leiterteilstück ein Halteelement ausgebildet, welches beispielsweise als Materialaussparung ausgestaltet ist, an der das Gehäuse im Montageendzustand durch Formschluss verrastet ist.

Insbesondere im Falle streifenförmiger Leiterteilstücke ist es dabei von Vorteil, das Halteelement derart auszugestalten, dass in jeden Blechstreifen, also in jedes Leiterteilstück zwei einander gegenüberliegende seitliche Einkerbungen gegeben sind, so dass die Verbindungsstelle der beiden Leiterteilstücke quasi durch vier Materialaussparungen oder Einkerbungen umrahmt ist.

Da die Endmontage, wie bereits zuvor erwähnt, möglichst einfach gehalten sein soll und außer den Leiterteilstücken typischerweise auch eine Signalleitung durch das Gehäuse nach außen geführt ist, über die eine Zündsignal im Auslösefall zur pyrotechnischen Treibladung der pyrotechnischen Einheit übertragen wird, ist gemäß einer weiteren vorteilhaften Ausgestaltung des pyrotechnischen Sicherungselements die pyrotechnische Einheit, mit Kunststoff umspritzt, und zwar insbesondere derart, dass eben diese Kunststoffumspritzung die Seitenwand des Gehäuses ausbildet. Jene Kunststoffumspritzung ist dabei beispielsweise ringförmig gestaltet und im Montageendzustand bevorzugt durch Formschluss mit der Gehäusebasis verbunden oder an der Gehäusebasis befestigt. Im einfachsten Fall ist hierfür an der Gehäusebasis einer Nut ausgebildet, die bei geschlossener Gehäusebasis auf der Gehäusebasisinnenseite positionier ist und bevorzugt als umlaufende Nut ausgestaltet ist.

Da durch die Ausgestaltung des hier vorgestellten pyrotechnischen Sicherungselements im Auslösefall durch die pyrotechnische Einheit relativ geringe Kräfte zur Trennung der beiden Leiterteilstücke aufzubringen sind, wird die pyrotechnische Treibladung der pyrotechnischen Einheit bevorzugt an die verringerten Anforderungen angepasst und dementsprechend kleiner und schwächer ausgebildet. Insbesondere hierdurch lässt sich insgesamt ein relativ kompaktes pyrotechnisches Sicherungselement realisieren und auch aus diesem Grund wird ein hier vorgestelltes pyrotechnisches Sicherungselement auch in sogenannte Sicherungsboxen eingesetzt und eingebaut.

Entsprechende pyrotechnische Sicherungselemente sind somit nicht nur vorgesehen, um die verbauten Batterien oder Akkumulatoren in einem Kraftfahrzeug im Auslösefall, also insbesondere im Fall eines Verkehrsunfalls, zu isolieren und vom übrigen Bordnetz abzutrennen, sondern auch um innerhalb des übrigen Bordnetzes einzelne Baugruppen oder Bordnetzeinheiten im Auslösefall zu isolieren, was insbesondere von Vorteil ist, wenn beispielsweise Energiezwischenspeicher in das Bordnetz integriert sind, also beispielsweise Kondensatoren, durch deren Entladung ebenfalls Unfallfolgebrände ausgelöst werden könnten.

Ausführungsbeispiele der Erfindung werden nachfolgend anhand einer schematischen Zeichnung näher erläutert. Darin zeigen:
- FIG 1: in einer perspektivischen Ansicht ein pyrotechnisches Sicherungselement mit einem Leiter aus zwei miteinander verbundenen Leiterteilstücken und mit einem Gehäuse,
- FIG 2: in einer perspektivischen Ansicht die zwei miteinander verbundenen Leiterteilstücke,
- FIG 3: in einer zweiten perspektivischen Ansicht die zwei miteinander verbundenen Leiterteilstücke zusammen mit einem Trennkörper,
- FIG 4: in einer dritten perspektivischen Ansicht die zwei miteinander verbundenen Leiterteilstücke zusammen mit einem Trennkörper und einer pyrotechnischen Einheit,
- FIG 5: in einer Schnittdarstellung das Gehäuse zusammen mit den zwei miteinander verbundenen Leiterteilstücken sowie
- FIG 6: in einer Seitenansicht zwei miteinander verbundenen Leiterteilstücke mit einer alternativen Verbindungsgestaltung.

Einander entsprechende Teile sind in allen Figuren jeweils mit den gleichen Bezugszeichen versehen.

Ein nachfolgend exemplarisch beschriebenes und in Fig. 1 in einer perspektivischen Ansicht dargestelltes pyrotechnisches Sicherungselement 2 weist ein erstes Leiterteilstück 4 und ein zweites Leiterteilstück 6 auf, die an einer Verbindungsstelle 8 miteinander verbunden sind. Das erste Leiterteilstück 4 ist dabei Teil eines nicht vollständig mit abgebildeten Stromverteilerbleches oder einer Stromschiene, welches bzw. welche in einer sogenannten Sicherungsbox eines Kraftfahrzeugs verbaut ist. Es bildet hierbei einen Anschlussarm des Verteilerbleches aus und dient somit entweder als Eingangsstrompfad oder als Ausgangsstrompfad, der über das Verteilerblech mit anderen Anschlussarmen und somit anderen Strompfaden des Bordnetzes des Kraftfahrzeugs verbunden ist.

Wie aus Fig. 2 hervorgeht, sind die beiden streifenförmig gestalteten Leiterteilstücke 4,6 entlang einer gemeinsamen Verbindungsachse 10 angeordnet, und zwar derart, dass ein Ende 12 des zweiten Leiterteilstücks 6 auf einem Ende 12 des ersten Leiterteilstücks 4 aufliegt, so dass sich die beiden Enden 12 überlappen und im Bereich der Verbindungsstelle 8 flächig berühren. Etwa mittig im Bereich der Berührungsfläche ist zur mechanischen Verbindung der beiden Leiterteilstücke 4,6 eine Durchsetzfügung 14 ausgebildet, die im Rahmen eines Durchsetzfüge-Prozesses mittels eines zylinderförmigen Stempels und einer Matrize hergestellt wird.

Im Auslösefall wird genau diese Durchsetzungsfügung mit Hilfe eines in Fig. 3 dargestellten Trennkörpers 16 zerstört und somit die mechanische Verbindung zwischen den beiden Leiterteilstücken 4,6 wieder aufgelöst. Dabei wird der auf dem ersten Leiterteilstück 4 positionierte Trennkörper 16 mittels einer pyrotechnischen Treibladung entlang der Verbindungsachse 10 in Richtung Verbindungsstelle 8 beschleunigt und infolge dessen gleitet der Trennkörper 16 auf dem ersten Leiterteilstück 4 in Richtung Ende 12 des zweiten Leiterteilstücks 6, wobei der Trennkörper 16 durch zwei Führungsleistung 18 geführt ist, die am Trennkörper 16 angeformt und beidseitig, also flankierend, am ersten Leiterteilstück 4 positioniert sind.

Im Zuge der Bewegung des Trennkörpers 16 erreicht die keilförmig ausgestaltete Front des Trennkörpers 16 das Ende 12 des zweiten Leiterteilstücks 6, welches im Endbereich eine Art umgebogene Lasche 20 aufweist, die vom ersten Leiterteilstück 4 weg zeigt und zusammen mit diesem einen winkelartigen Angriff 22 für die keilförmige Front des Trennkörpers 16 ausbildet. Hierdurch wird der Trennkörper 16 sicher unter das zweite Leiterteilstück 6 und somit zwischen die beiden Leiterteilstücke 4,6 getrieben. In der Folge schält der Trennkörper 16 das Ende 12 des zweiten Leiterteilstücks 6 quasi vom ersten Leiterteilstück 4 ab und hebt somit die mechanische Verbindung zwischen den beiden Leiterteilstücken 4,6 auf.

Dabei weist die keilförmige Front des Trennkörpers 16 mehrere geometrische Teilformen auf, die sich hinsichtlich ihrer Funktion voneinander unterscheiden. So sind an den Seiten zwei Hauptkeile 24 angeordnet, die die Verbindung zwischen den beiden Leiterteilstücken 4,6 aufbrechen und im Zuge der Bewegung des Trennkörpers 16 an der Durchsetzfügung 14 oder vielmehr an der Position der Durchsetzfügung 14 vorbeigeführt werden. Zwischen den beiden Hauptkeilen 24 ist ein wesentlich flacher ausgestalteter Hilfskeil 26 positioniert, der den Hauptkeilen 24 nachgelagert ist und in erster Linie dazu dient, die beiden Leiterteilstücke 4,6 nach dem Auflösen der Verbindung insbesondere im Bereich der Durchsetzfügung 14 räumlich voneinander zu trennen und getrennt zu halten.

Die Beschleunigung des Trennkörpers 16 im Auslösefall wird, wie bereits erwähnt, durch eine pyrotechnische Treibladung hervorgerufen, welche Teil einer pyrotechnischen Einheit 28 ist und mittels eines Zündsignals gezündet wird. Im Ausführungsbeispiel wird dieses Zündsignal in einem nicht gezeigten Airbag-Steuergerät des Kraftfahrzeugs generiert und über eine Signalleitung 30 sowie Steckkontakte an der pyrotechnischen Einheit 28 in die pyrotechnische Einheit 28 eingespeist. Als Auslösebedingung ist somit ein Verkehrsunfall festgelegt, der zur Auslösung des vom Airbag-Steuergerät gesteuerten Airbag-Systems des Kraftfahrtzeuges führt und genau in diesem Fall wird dann auch das Zündsignal generiert, welches die pyrotechnische Treibladung in der pyrotechnischen Einheit 28 zündet.

Wie aus Fig. 1 hervorgeht umfasst das pyrotechnische Sicherungselement 2 desweiteren ein Gehäuse 32, welches im Montageendzustand mithilfe von vier Rastkerben 34 an den miteinander verbundenen Leiterteilstücken 4,6 befestigt ist und die Verbindungsstelle 8 mitsamt dem Trennkörper 16 und der pyrotechnischen Treibladung einschließt.

Das Gehäuse 32 ist dabei zweiteilig ausgestaltet und besteht aus einer Gehäusebasis 36, welche in Fig. 5 abgebildet ist, sowie einer Seitenwand 38, die durch eine Kunststoffumspritzung an der pyrotechnischen Einheit 28 ausgebildet ist. Im Montageendzustand liegt jene Gehäusewand 38 quasi als Dichtring in einer Nut auf der Innenseite der Gehäusebasis 36 ein, so dass hierdurch die Seitenwand 38 formschlüssig mit der Gehäusebasis 36 verbunden ist.

Die Gehäusebasis 36 wiederum weist eine Gehäuseschale 40 und einen Gehäusedeckel 42 auf, die als Teilformen der Gehäusebasis 36 über ein Filmscharnier 44 miteinander verbunden sind. Im Rahmen der Endmontage wird dann die Gehäuseschale 40 über die miteinander verbundenen Leiterteilstücke mitsamt dem Trennkörper und der pyrotechnischen Einheit 28, zumindest bis hin zur Seitenwand 38, gestülpt oder gesteckt und nachfolgend wird der Gehäusedeckel 42 geschlossen und auf der dem Filmscharnier 44 gegenüberliegenden Seite verschweißt.

In Fig. 5 ist zu erkennen, dass das Gehäuse 32 zusammen mit den Leiterteilstücken 4,6 seitliche Aufnahmen 46 für die Führungsleisten 18 des Trennkörpers 16 ausbildet, die im Auslösefall eine sehr präzise Führung des Trennkörpers 16 nach Art einer Schienenführung bedingen.

Der in Fig. 3 erkennbare Dichtring 48 ist dagegen nicht vorgesehen, zur Führung des Trennkörpers 16 beizutragen, sondern in erster Linie dazu, die in Auslösefall durch die pyrotechnische Treibladung generierte Druckerhöhung im Bereich hinter dem Trennkörper 16 möglichst vollständig zur Beschleunigung des Trennkörpers 16 zu nutzen und möglichst nicht über irgendwelche Öffnungen oder Spalten ungenutzt entweichen zu lassen.

In Fig. 6 ist noch eine alternative Ausgestaltung der Verbindung zwischen den beiden Leiterteilstücken 4,6 schematisch wiedergegeben. Hier sind die Leiterteilstücke 4,6 im Endbereich umgebogen oder abgewinkelt und der Trennkörper 16 wird senkrecht zur Verbindungsachse zwischen die beiden Endbereiche der beiden Leiterteilstücke 4,6 getrieben.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen.

### Bezugszeichenliste

- 2: pyrotechnisches Sicherungselement
- 4: erstes Leiterteilstück
- 6: zweites Leiterteilstück
- 8: Verbindungsstelle
- 10: Verbindungsachse
- 12: Ende
- 14: Durchsetzfügung
- 16: Trennkörper
- 18: Führungsleiste
- 20: Lasche
- 22: Angriff
- 24: Hauptkeil
- 26: Hilfskeil
- 28: pyrotechnische Einheit
- 30: Signalleitung
- 32: Gehäuse
- 34: Rastkerbe
- 36: Gehäusebasis
- 38: Seitenwand
- 40: Gehäuseschale
- 42: Gehäusedeckel
- 44: Filmscharnier
- 46: Aufnahme
- 48: Dichtring

## Patentansprüche

1. Pyrotechnisches Sicherungselement (2), insbesondere für den Kraftfahrzeugbereich, umfassend einen Leiter (4,6), eine pyrotechnische Einheit (28) mit einer pyrotechnischen Treibladung, einen Trennkörper (16) zum Durchtrennen des Leiters (4,6) sowie ein Gehäuse (32),
wobei
der Leiter (4,6) durch zwei separate, als Blechstreifen (6) ausgestaltete Leiterteilstücke (4,6) ausgebildet ist, welche an einer Verbindungsstelle (8) durch Umformung miteinander verbunden sind und im Auslösefall durch den Trennkörper (16) an der Verbindungsstelle (8) wieder getrennt werden, **dadurch gekennzeichnet,**
**dass** die Leiterstücke entlang einer gemeinsamen Achse angeordnet sind, so dass sie sich in einer Längsrichtung aneinander anschliessen wobei sich der Trennkörper (16) im Auslösefall in Längsrichtung entlang dieser gemeinsamen Achse (10) bewegt, um die beiden Leiterteilstücke (4,6) voneinander zu trennen.

2. Sicherungselement (2) nach Anspruch 1,
**dadurch gekennzeichnet,**
**dass** ein Ende (12) eines Blechstreifens (6) auf einem Ende (12) des anderen Blechstreifens (4) aufliegt, so dass sich die beiden Enden (12) überlappen.

3. Sicherungselement (2) nach einem der Ansprüche 1 bis 2,
**dadurch gekennzeichnet,**
**dass** die beiden Leiterteilstücke (4,6) durch Durchsetzfügen (14) miteinander verbunden sind.

4. Sicherungselement (2) nach einem der Ansprüche 2 bis 3,
**dadurch gekennzeichnet,**
**dass** die beiden Blechstreifen (4,6) derart miteinander verbunden sind, dass zumindest ein Ende (12) eines Blechstreifens (6) über die Verbindungsstelle (8) hinausragt und somit einen Überstand (20) ausbildet, an welchem der Trennkörper (16) im Auslösefall angreift.

5. Sicherungselement (2) nach Anspruch 4,
**dadurch gekennzeichnet,**
**dass** der Überstand (20) hochgebogen ist, so dass der Trennkörper (16) im Auslösefall unter dem Überstand (12) angreift.

6. Sicherungselement (2) nach einem der Ansprüche 1 bis 5,
**dadurch gekennzeichnet,**
**dass** die beiden Leiterteilstücke (4,6) derart aneinander befestigt sind, dass diese zusammen eine Winkelform ausbilden.

7. Sicherungselement (2) nach einem der Ansprüche 1 bis 6,
**dadurch gekennzeichnet,**
**dass** der Trennkörper (16) keilförmig ausgestaltet ist und im Auslösefall die Verbindung zwischen den beiden Leiterteilstücken (4,6) trennt, indem dieser das eine Leiterteilstück (6) von dem anderen Leiterteilstück (4) abhebt.

8. Sicherungselement (2) nach einem der Ansprüche 1 bis 7,
**dadurch gekennzeichnet,**
**dass** der Trennkörper (16) aus einem Kunststoff hergestellt ist.

9. Sicherungselement (2) nach einem der Ansprüche 1 bis 8,
**dadurch gekennzeichnet,**
**dass** das Gehäuse (32) genau zwei Gehäuseteile (36,38) aufweist, nämlich eine Seitenwand (38) und eine Gehäusebasis (36), bei der eine Gehäuseschale (40) und eine Gehäusedeckel (42) insbesondere über ein Filmscharnier (44) miteinander verbunden sind.

10. Sicherungselement nach einem der Ansprüche 1 bis 9,
**dadurch gekennzeichnet,**
**dass** an zumindest einem Leiterteilstück (4,6) zumindest eine Materialaussparung (34) zur Befestigung des Gehäuses (32) ausgebildet ist.

11. Sicherungselement nach Anspruch 9 oder 10,
**dadurch gekennzeichnet,**
**dass** die pyrotechnische Einheit (28) durch Seitenwand (38) hindurchgeführt ist, wobei die pyrotechnische Einheit (28) zur Ausbildung der Seitenwand (38) mit Kunststoff umspritzt ist.

12. Sicherungsbox für ein Kraftfahrzeug mit einem pyrotechnischen Sicherungselement (2) nach einem der vorherigen Ansprüche.

## Claims

1. Pyrotechnic safety element (2), in particular for use in motor vehicles, comprising a conductor (4, 6), a pyrotechnic unit (28) with a pyrotechnic propellant charge, a severing member (16) for severing the conductor (4, 6) and a housing (32),
wherein the conductor (4, 6) is formed by two separate conductor subpieces (4, 6), which are designed as sheet-metal strips (6), are connected to one another at a connecting point (8) by a forming process and in the event of triggering are disconnected again at the connecting point (8) by the severing member (16), **characterized in that** the conductor pieces are arranged along a common axis, so that they adjoin one another in a longitudinal direction, the severing member (16) moving along this common axis (10) in the longitudinal direction in the event of triggering in order to disconnect the two conductor subpieces (4, 6) from one another.

2. Safety element (2) according to Claim 1,
**characterized**
**in that** one end (12) of one sheet-metal strip (6) lies on one end (12) of the other sheet-metal strip (4), so that the two ends (12) overlap.

3. Safety element (2) according to either of Claims 1 and 2,
**characterized**
**in that** the two conductor subpieces (4, 6) are connected to one another by clinching (14).

4. Safety element (2) according to either of Claims 2 and 3,
**characterized**
**in that** the two sheet-metal strips (4, 6) are connected to one another in such a way that at least one end (12) of one sheet-metal strip (6) protrudes beyond the connecting point (8), and thereby forms a projection (20) on which the severing member (16) engages in the event of triggering.

5. Safety element (2) according to Claim 4,
**characterized**
**in that** the projection (20) is bent up, so that the severing member (16) engages under the projection (12) in the event of triggering.

6. Safety element (2) according to one of Claims 1 to 5,
**characterized**
**in that** the two conductor subpieces (4, 6) are fastened to one another in such a way that they together form the form of an angle.

7. Safety element (2) according to one of Claims 1 to 6,
**characterized**
**in that** the severing member (16) is designed in the form of a wedge and in the event of triggering disconnects the connection between the two conductor subpieces (4, 6) by said severing member lifting the one conductor subpiece (6) off the other conductor subpiece (4).

8. Safety element (2) according to one of Claims 1 to 7,
**characterized**
**in that** the severing member (16) is produced from a plastic.

9. Safety element (2) according to one of Claims 1 to 8,
**characterized**
**in that** the housing (32) has precisely two housing parts (36, 38), to be specific a side wall (38) and a housing base (36), in the case of which a housing shell (40) and a housing cover (42) are connected to one another in particular by way of a film hinge (44).

10. Safety element according to one of Claims 1 to 9,
**characterized**
**in that**, for fastening the housing (32), at least one clearance in the material (34) is formed on at least one conductor subpiece (4, 6).

11. Safety element according to Claim 9 or 10,
**characterized**
**in that** the pyrotechnic unit (28) is led through the side wall (38), the pyrotechnic unit (28) being encapsulated in plastic for the forming of the side wall (38).

12. Fuse box for a motor vehicle with a pyrotechnic safety element (2) according to one of the preceding claims.

## Revendications

1. Élément fusible (2) pyrotechnique, notamment pour le secteur de l'automobile, comprenant un conducteur (4, 6), une unité pyrotechnique (28) dotée d'une charge propulsive pyrotechnique, un corps de séparation (16) destiné à sectionner le conducteur (4, 6) ainsi qu'un boîtier (32),
le conducteur (4, 6) étant formé par deux pièces partielles de conducteur (4, 6) réalisées sous la forme de bandes de tôle (6) qui sont reliées entre elles par façonnage au niveau d'un point de liaison (8) et qui, en cas de déclenchement, sont de nouveau séparées au niveau du point de liaison (8) par le corps de séparation (16),
caractérisé en ce les pièces de conducteur sont disposées le long d'un axe commun, de sorte qu'elles se raccordent l'une à l'autre dans une direction longitudinale,
le corps de séparation (16), en cas de déclenchement, se déplaçant dans la direction longitudinale le long de cet axe (10) commun afin de séparer les deux pièces partielles de conducteur (4, 6) l'une de l'autre.

2. Élément fusible (2) selon la revendication 1, **caractérisé en ce qu'**une extrémité (12) d'une bande de tôle (6) repose sur une extrémité (12) de l'autre bande de tôle (4), de sorte que les deux extrémités (12) se chevauchent.

3. Élément fusible (2) selon l'une des revendications 1 à 2, **caractérisé en ce que** les deux pièces partielles de conducteur (4, 6) sont reliées l'une à l'autre par assemblage par interpénétration (14) .

4. Élément fusible (2) selon l'une des revendications 2 à 3, **caractérisé en ce que** les deux bandes de tôle (4, 6) sont reliées l'une à l'autre de telle sorte qu'au moins une extrémité (12) d'une bande de tôle (6) fait saillie au-dessus du point de liaison (8) et forme ainsi une projection (20) au niveau de laquelle est appliqué le corps de séparation (16) en cas de déclenchement.

5. Élément fusible (2) selon la revendication 4, **caractérisé en ce que** la projection (20) est relevée de sorte que le corps de séparation (16) est appliqué au-dessous de la projection (12) en cas de déclenchement.

6. Élément fusible (2) selon l'une des revendications 1 à 5, **caractérisé en ce que** les deux pièces partielles de conducteur (4, 6) sont fixées l'une contre l'autre de telle sorte qu'elles forment ensemble une forme angulaire.

7. Élément fusible (2) selon l'une des revendications 1 à 6, **caractérisé en ce que** le corps de séparation (16) est de configuration cunéiforme et, en cas de déclenchement, sépare la liaison entre les deux pièces partielles de conducteur (4, 6) **en ce que** celui-ci soulève une pièce partielle de conducteur (6) de l'autre pièce partielle de conducteur (4).

8. Élément fusible (2) selon l'une des revendications 1 à 7, **caractérisé en ce que** le corps de séparation (16) est fabriqué en une matière plastique.

9. Élément fusible (2) selon l'une des revendications 1 à 8, **caractérisé en ce que** le boîtier (32) possède exactement deux parties de boîtier (36, 38), à savoir une paroi latérale (38) et une base de boîtier (36), avec lequel une coque de boîtier (40) et un couvercle de boîtier (42) sont reliés entre eux, notamment par le biais d'une charnière à film (44).

10. Élément fusible selon l'une des revendications 1 à 9, **caractérisé en ce qu'**au moins un évidement de matière (34) servant à la fixation du boîtier (32) est formée au niveau d'au moins une pièce partielle de conducteur (4, 6).

11. Élément fusible selon la revendication 9 ou 10, **caractérisé en ce que** l'unité pyrotechnique (28) passe à travers la paroi latérale (38), l'unité pyrotechnique (28) étant surmoulée de matière plastique pour la formation de la paroi latérale (38).

12. Coffret à fusibles pour un véhicule automobile, comprenant un élément fusible (2) pyrotechnique selon l'une des revendications précédentes.
